# EUROPÄISCHE PATENTSCHRIFT

(11) **EP 1 330 946 B1**
(45) Veröffentlichungstag und Bekanntmachung des Hinweises auf die Patenterteilung: **16.03.2005**
(21) Anmeldenummer: 01982352.5
(22) Anmeldetag: 25.09.2001
(51) Int. Cl.: H05B 41/392

(54) **SCHALTUNGSANORDNUNG ZUM BETREIBEN VON MEHREREN GASENTLADUNGSLAMPEN**
CIRCUIT ARRANGEMENT FOR OPERATING SEVERAL GAS DISCHARGE LAMPS
CIRCUIT POUR FAIRE FONCTIONNER PLUSIEURS LAMPES A DECHARGE GAZEUSE

(30) Priorität: 09.10.2000 DE 10049842
(43) Veröffentlichungstag der Anmeldung: 30.07.2003
(73) Patentinhaber: TridonicAtco GmbH & Co. KG, 6851 Dornbirn (AT)
(72) Erfinder: KLIEN, Dietmar, A-6841 Mäder (AT); MAYRHOFER, Markus, A-6850 Dornbirn (AT)
(74) Vertreter: Rupp, Christian, Dipl.-Phys.
(86) Internationale Anmeldenummer: PCT/EP2001/011073
(87) Internationale Veröffentlichungsnummer: WO 2002/032196

(56) Entgegenhaltungen:
- EP-A- 0 490 329
- EP-A- 0 547 674
- WO-A-00/54558
- DE-A- 4 243 955
- US-A- 5 173 643
- US-A- 5 729 095

## Beschreibung

Die vorliegende Erfindung betrifft eine Schaltungsanordnung zum Betreiben von mindestens zwei Gasentladungslampen nach dem Oberbegriff des Anspruches 1.

Durch den Einsatz sogenannter zwei- oder mehrflammiger Vorschaltgeräte kann in einem gewissen Umfang eine Reduzierung des Schaltungsaufwands erzielt werden. Der Vorteil gegenüber der Verwendung von Vorschaltgeräten, die jeweils lediglich eine einzige Gasentladungslampe ansteuern, besteht darin, daß ein Großteil der Komponenten des Vorschaltgeräts, beispielsweise der Gleichrichter, das Oberwellenfilter, die Steuerschaltung sowie der Wechselrichter zum Betreiben mehrerer Lampen gleichzeitig verwendet werden kann.

Der Wechselrichter und der Lastkreis eines bekannten zweiflammigen Vorschaltgeräts, das in der EP 0 490 329 A1 offenbart ist, sind schematisch in Figur 4 dargestellt und sollen im Folgenden kurz erläutert werden. Der Wechselrichter wird durch zwei steuerbare Schalter S1 und S2 gebildet, die in einer Halbbrückenanordnung, an deren Eingang eine Versorgungsgleichspannung V_{BUS} anliegt, angeordnet sind. Von einer Steuerschaltung 1 werden die beiden Schalter S1 und S2 derart angesteuert, daß sie abwechselnd öffnen und schießen, so daß sich am Mittelpunkt der Halbbrücke eine hochfrequente Wechselspannung U_{ac} ergibt. Diese Wechselspannung wird dem Lastkreis zugeführt, der zunächst eingangsseitig einen aus einer Induktivität Lₐ und einem Kondensator Cᵣ bestehenden Serienresonanzkreis aufweist. An den gemeinsamen Knotenpunkt zwischen der Induktivität Lₐ und der Kapazität Cᵣ sind die beiden Gasentladungslampen LA1 und LA2 jeweils über einen Koppelkondensator Cₖ₁ bzw. Cₖ₂ parallel angeschlossen.

Darüber hinaus ist den beiden Gasentladungslampen LA1 und LA2 ein Symmetriertransformator L_{bal} vorgeschaltet, dessen Wicklungen von den beiden Lampenströmen durchflossen werden. Dies geschieht gegensinnig, so daß bei Abweichungen der Stromamplituden eine Magnetisierung entsteht, die in den Wicklungen eine Spannung induziert, welche wiederum symmetrierend wirkt. Durch den Symmetriertransformator L_{bal} können somit Bauteiltoleranzen sowie Lampentoleranzen und unterschiedliche Temperaturbedingungen, welche zur Folge haben würden, daß die beiden Lampen LA1 und LA2 mit unterschiedlicher Helligkeit brennen, zu einem gewissen Grad ausgeglichen werden.

Die symmetrierende Wirkung des Transformators L_{bal} ist allerdings beschränkt und gewährleistet keine vollständige Angleichung der Lampenströme. Beispielsweise sind die Lampen bei niedrigen Strömen, die sich bei kleinen Dimmpegeln ergeben, praktisch parallel geschaltet, da der Spannungsabfall am Symmetriertransformator nur einen Bruchteil der Brennspannung der Lampen betragen kann. Dies zeigt sich besonders bei tieferen Temperaturen, wo die Brennspannung bei kleinen Lampenströmen ein Maximum erreicht.

Dieser Fall ist in Figur 5 dargestellt. Dabei sollen die beiden Lampen bei einer Helligkeit betrieben werden, die einem bestimmten Sollstrom I_{SOLL} entspricht. Aufgrund von Toleranzen sind allerdings beide Lampe nicht identisch, sondern weisen leicht gegeneinander verschobene Kennlinien U_{arc1} bzw. U_{arc2} auf, wie sie in Figur 5 dargestellt sind. So erfordert beispielsweise die zweite Lampe bei einem vorgegebenen Strom grundsätzlich eine etwas höhere Brennspannung U_{arc2} als die erste Lampe. Um daher beide Lampen mit dem Sollstrom I_{SOLL} betreiben zu können, würden zwei unterschiedliche Brennspannungen U_{SOLL1} und U_{SOLL2} benötigt werden. Da jedoch das Vorschaltgerät mit dem Wechselrichter lediglich einen Spannungswert U_{SOLL1} zur Verfügung stellt, der im dargestellten Beispiel durch die Lampe mit der niedrigeren Brennspannung, also durch die erste Lampe mit der Kennlinie U_{arc1} bestimmt wird, liegt diese Spannung U_{SOLL1} auch an der zweiten Lampe an. Als Folge davon nimmt die zweite Lampe nicht den gewünschten Stromwert I_{SOLL} an, sondern bildet möglicherweise einen zweiten Arbeitspunkt mit einem anderen Stromwert I_{arc2} und damit natürlich auch mit einer anderen Helligkeit aus. Es besteht allerdings auch die Gefahr, daß die zweite Lampe mit der höheren Brennspannung möglicherweise gar keinen festen Arbeitspunkt ausbilden kann und in Folge davon verlischt.

Um daher bei niedrigen Helligkeitswerten das Verlöschen einer der beiden Lampen LA1 oder LA2 zu vermeiden, erfolgt bei dem in Fig. 4 dargestellten Vorschaltgerät die Regelung des Wechselrichters immer nach derjenigen Lampe LA1 bzw. LA2, die gerade den niedrigeren Lampenstrom aufweist. Hierfür weist das Vorschaltgerät zwei Erfassungsschaltungen 2₁ und 2₂ auf, die jeweils den durch eine Lampe LA1 bzw. LA2 fließenden Strom erfassen, indem sie die über einen Meßwiderstand R_{SENS1} bzw. R_{SENS2} abfallende Spannung bestimmen. Die von den beiden Erfassungsschaltungen 2₁ und 2₂ erzeugten Istwerte V_{IST1} und V_{IST2} werden dann einer Vergleichsschaltung 3 zugeführt, welche den entsprechend niedrigeren Wert auswählt und als endgültigen Istwert V_{IST} an die Steuerschaltung 1 zur Ansteuerung des Wechselrichters weiterleitet.

Somit ist für jede Lampe eine eigene Erfassungsschaltung notwendig, um zuverlässig gewährleisten zu können, daß keine der beiden Lampen verlöscht. Der schaltungstechnische Aufwand wird hierdurch allerdings wiederum erhöht. Darüber hinaus ist zu berücksichtigen, daß bedingt durch die Schaltkapzitäten der Lampen oder durch die Verdrahtung immer auch ein kapazitiver Strom durch die Lampen fließt. Eine einwandfreie Regelung wird allerdings nur dann gewährleistet, wenn der tatsächliche Wirkanteil des Lampenstroms ermittelt wird. Hierzu sind aufwendige und teure Schaltungen notwendig. Schließlich wird bei den mehrflammigen Systemen, bei denen mehr als zwei Lampen an einen einzigen Wechselrichter angeschlossen sind, eine komplexe Auswahlschaltung zur Auswahl des jeweils niedrigsten Istwerts benötigt.

Aus der DE 42 43 955 A1 ist ein Vorschaltgerät für mindestens ein parallel betriebenes Gasentladungslampen-Paar bekannt, das die Merkmale des Patentanspruchs 1 zeigt.

Aus der US 5 729 095 A ist ein Hochfrequenzvorschaltgerät bekannt.

Aus der US 5 173 643 A ist ein Vorschaltgerät für Lampen in einer Serienschaltung bekannt.

Es ist daher Aufgabe der vorliegenden Erfindung, eine vereinfachte Schaltungsanordnung zum Betreiben von mindestens zwei Gasentladungslampen anzugeben, bei der zuverlässig das Verlöschen einer der Lampen vermieden wird.

Die Aufgabe wird durch eine Schaltungsanordnung mit den Merkmalen von Anspruch 1 gelöst. Es werden n (n ist ganzzahlig und größer 1 ) Gasentladungslampen mit einem einzigen Wechselrichter betrieben, der mit einer Gleichspannung gespeist wird und eine in ihrer Frequenz veränderbare Wechselspannung erzeugt, die einem an dem Ausgang des Wechselrichters angeordneten Lastkreis zugeführt wird. Der Lastkreis enthält dabei einen aus einer Induktivität und einer Kapazität bestehenden Serienresonanzkreis sowie die n an den gemeinsamen Knotenpunkt zwischen der Induktivität und der Kapazität angeschlossenen Gasentladungslampen. Ferner enthält der Lastkreis (n-1) Symmetriertransformatoren zur Symmetrierung der Ströme von jeweils zwei Gasentladungslampen.

Um zu verhindern, daß eine der Lampen verlöscht, weist der Lastkreis für jede Gasentladungslampe eine Gleichstrom-Versorgungsleitung auf, welche jeweils zwischen dem ausgangsseitigen Anschluß der Wicklung des Symmetriertransformators und der Gasentladungslampe angreift und über die jeder Gasentladungslampe ein Gleichstrom zugeführt wird. Somit erhält jede Gasentladungslampe neben der über den Resonanzkreis und dem Wechselrichter zugeführten Wechselspannung zusätzlich eine unabhängige Stromquelle, welche die Lampe mit einem Gleichstrom versorgt. Dieser zusätzliche Gleichstrom entspricht vorzugsweise in etwa der Hälfte des nominalen 1%-Stomes bei 25°C - 35°C. Er bewirkt, daß selbst für den Fall, daß sich aufgrund der vorgegebenen Wechselspannung kein stabiler Arbeitspunkt ausbilden kann, keine der Lampen verlischt. Darüber hinaus verhindert der zusätzliche Gleichstrom auch das Auftreten von sog. laufenden Schichten.

Weiterbildungen der Erfindung sind Gegenstand der Unteransprüche. So weisen die Gleichstrom-Versorgungsleitungen vorzugsweise jeweils einen in Serie mit der Lampe geschalteten Widerstand auf und sind an ihrem eingangsseitigen Anschluß an eine gemeinsame Versorgungsspannung angeschlossen. Diese Versorgungsspannung kann beispielsweise mit Hilfe einer an den Ausgang des Wechselrichters angeschlossenen Diode gewonnen werden, wobei vorzugsweise zwischen der Diode und den Gleichstrom-Versorgungsleitungen ein mit Masse verbundener Kondensator angeordnet ist.

Durch die erfindungsgemäßen Maßnahmen kann das Verlöschen der Lampen zuverlässig verhindert werden. Allerdings kann es aufgrund asymmetrischer Verdrahtungs- und Lampenkapazitäten zu großen Helligkeitsunterschieden kommen, da der bzw. die Symmetriertransformatoren versuchen, die relativ großen Ströme auszugleichen und in Folge dessen in einer Lampe mit geringerer Verdrahtungskapazität ein zusätzlichen Wirkstrom erzeugt wird. Um dies zu vermeiden und eine bessere Symmetrierung der Lampenströme zu erzielen, können gemäß einer anderen Weiterbildung der Erfindung die beiden Wicklungen eines Symmetriertransformators jeweils durch eine Serienschaltung aus einem Kondensator und einem Widerstand miteinander verbunden werden. Dies hat zur Folge, daß die Symmetrierwirkung des Transformators für kleine Lampenströme reduziert wird, ohne daß dabei die Gleichstromquellen beeinflußt werden. Die Reduktion der Symmetrierwirkung wirkt sich lediglich auf die Wechselstromkomponenten der Lampenspannung aus, also nur auf jenen Teil, der bei kleinen Dimmpegeln maßgeblich durch asymmetrische Verdrahtungskapazitäten beeinflußt wird.

Die erfindungsgemäße Schaltung zeichnet sich dadurch aus, daß sie auf einfache Weise von einem zweiflammigen System auf ein mehrflammiges System erweitert werden kann. Darüber hinaus ist es nicht mehr erforderlich, für jede Lampe eine eigene Erfassungsschaltung zum Messen des Lampenstromes vorzusehen. Vielmehr ist es ausreichend, lediglich eine einzige Erfassungsschaltung zu verwenden, welche die Summe der Wirkleistungen der in dem Lastkreis angeordneten Gasentladungslampen erfaßt und einen entsprechenden Istwert erzeugt. Auf Grundlage eines Vergleichs zwischen diesem Istwert und einem vorgegebenen Sollwert kann dann der Wechselrichter angesteuert werden. Die Erfassung der Summe der Wirkleistungen kann beispielsweise bei einem Halbbrückenwechselrichter auf einfache Weise dadurch erfolgen, daß die über einen am Fußpunkt der Halbbrücke angeordneten Meßwiderstand abfallende Spannung bestimmt wird.

Die erfindungsgemäß vorgeschlagenen Gleichstrom-Versorgungsleitungen mit den in Serie zu den Lampen geschalteten Widerständen, welche eingangsseitig an eine gemeinsame Versorgungsspannung angeschlossen sind, können auch bei mehrflammigen Lampensystemen zum Einsatz kommen, bei denen keine Symmetriertransformatoren vorgesehen sind. Eine entsprechende Schaltungsanordnung ist Gegenstand des Anspruches 9.

Im folgenden soll die Erfindung anhand der beiliegenden Zeichnungen näher erläutert werden. Es zeigen:
- Fig. 1: ein Ausführungsbeispiel einer erfindungsgemäßen Schaltungsanordnung für ein zweiflammiges Lampensystem;
- Fig. 2: eine Darstellung der Wirkung der erfindungsgemäßen Gleichstrom-Versorgungsleitungen;
- Fig. 3: ein Ausführungsbeispiel einer erfindungsgemäßen Schaltungsanordnung für ein dreiflammiges Lampensystem;
- Fig. 4: eine bekannte Schaltungsanordnung eines zweiflammigen Lampensystems; und
- Fig. 5: eine Darstellung der sich bei Lampen mit verschiedenen Kennlinien ergebenden Effekte.

Die in Figur 1 dargestellte Schaltungsanordnung ähnelt in ihrem grundsätzlichen Aufbau der in Figur 4 dargestellten bekannten Schaltung. Wiederum ist zum Betreiben der beiden Gasentladungslampen LA1 und LA2 lediglich ein einziger aus zwei steuerbaren Schaltern S1 und S2 bestehender Wechselrichter vorgesehen. Die in einer Halbbrückenanordnung angeordneten Schalter S1 und S2 werden mit einer Gleichspannung V_{BUS} gespeist und erzeugen durch abwechselndes Öffnen und Schließen eine hochfrequente Wechselspannung U_{ac}, die dem Lastkreis zugeführt wird. Der Lastkreis enthält den aus der Induktivität Lₐ und der Kapazität Cᵣ bestehenden Serienresonanzkreis, an dessen Mittelpunkt über zwei Koppelkondensaroren Cₖ₁ und Cₖ₂ die beiden Lampen LA1 und LA2 angeschlossen sind. Wiederum ist den Lampen LA1 und LA2 ein Symmetriertransformator L_{bal} vorgeschaltet.

Die erfindungsgemäßen Gleichstrom-Versorgungsleitungen sind jeweils an einen Punkt zwischen der Lampe LA1 bzw. LA2 und der Ausgangsseite der entsprechenden Wicklung des Symmetriertransformators L_{bal} angeschlossen. Sie enthalten jeweils einen zu der entsprechenden Lampe LA1 bzw. LA2 in Serie geschalteten Widerstand R_{dc1} bzw. R_{dc2} und sind eingangsseitig an eine gemeinsame Gleichspannungsquelle angeschlossen. Die Widerstandswerte für die beiden Widerstände R_{dc1} und R_{dc2} sind identisch. Die Gleichspannungsquelle wird im dargestellten Beispiel durch eine an den Ausgang des Wechselrichters angeschlossene Diode D1 sowie einen mit Masse verbundenen Kondensator C_{dc} als Tiefpaß gebildet, welche aus der hochfrequenten Wechselspannung U_{ac} eine geglättete Gleichspannung U_{dc} bilden.

Der der ersten Lampe LA1 zugeführte Gleichstrom I_{dc1} berechnet sich dann wie folgt:${\text{I}}_{\text{dc} \text{1}} \text{=} \frac{{\text{U}}_{\text{dc}}}{{\text{R}}_{\text{dc} \text{1}} \text{+} {\text{R}}_{\text{arc} \text{1}}}$ wobei R_{arc1} der Widerstand der Gasentladungslampe LA1 ist. Der der zweiten Lampe LA2 zugeführte Gleichstrom ergibt sich analog. Dabei werden die beiden Widerstände R_{dc1} und R_{dc2} so ausgelegt, daß der zusätzliche Gleichstrom in etwa der Hälfte des nominalen 1 %-Stromes bei 25°C bis 35°C entspricht.

Das Gewinnen der Gleichspannung U_{dc} aus der Wechselspannung U_{ac} des Wechselrichters hat den weiteren Vorteil, daß nach Abschalten des Wechselrichters auch der den Lampen LA1 und LA2 zugeführte Gleichstrom deaktiviert wird, so daß beide Lampen LA1, LA2 sicher ausgeschaltet werden. Allerdings bestünde auch die Möglichkeit, eine von dem Wechselrichter separate Gleichspannungsquelle zu verwenden. Der den Lampen LA1, LA2 zugeführte Gleichstrom verhindert darüber hinaus auch das Auftreten von sogenannten laufenden Schichten.

Die Symmetrierwirkung des Transformators L_{bal} funktioniert allerdings nur bis zu einem gewissen Dimmpegel. Bei Helligkeitswerten unterhalb dieses Dimmpegels ist der Lampenstrom derart gering, daß kapazitive Ströme entstehen können, die größer als die Lampenströme selbst sind. Diese kapazitiven Ströme können beispielsweise dadurch entstehen, daß die Zuleitungen der Lampen unsymmetrisch verlegt sind, wodurch - wie bei der zweiten Lampe LA2 schematisch dargestellt - zusätzliche Verdrahtungskapazitäten Cₚₐᵣ und damit kapazitive Ströme Iₚₐᵣ auftreten. Sind diese kapazitiven Ströme Iₚₐᵣ größer als die Lampenströme, reagiert der Symmetriertransformator L_{bal} in einer Weise, daß die Unsymmetrie verstärkt wird. Der Lampe LA1, welche die zusätzliche Verdrahtungskapazität nicht aufweist, wird dann ein zusätzlicher Wirkstrom I_{arc1} zugeführt, der sich auf folgende Weise abschätzen läßt:${\text{I}}_{\text{arc} \text{1}} \text{≈} \sqrt{{\text{I}}_{\text{arc} \text{2}} {\text{}}^{\text{2}} \text{+} {\text{I}}_{\text{par}} {\text{}}^{\text{2}}}$

Um dem entgegenzutreten, soll die Symmetrierwirkung des Transformators L_{bal} für geringe Lampenströme reduziert werden, ohne daß hiervon die Gleichstromquellen beeinflußt werden. Dies wird dadurch erreicht, daß die beiden ausgangsseitigen Anschlüsse der Wicklungen des Symmetriertransformators L_{bal} durch eine frequenzabhängige Impedanz, die im vorliegenden Beispiel aus der Serienschaltung eines Widerstands R_{bal} und eines Kondensators C_{bal} besteht, miteinander verbunden werden. Diese Verbindung erlaubt einen gewissen Ausgleich von kleinen Asymmetrien. Die Reduktion der Symmetrierwirkung wirkt sich jedoch nur auf die Wechselstromkomponente der Lampenspannung aus, also nur auf jenen Teil, der bei kleinen Dimmpegeln für die kapazitiven Ströme verantwortlich ist.

Die Wirkung der erfindungsgemäßen Schaltung ist schematisch in Figur 2 dargestellt. Der hier dargestellte Graph zeigt dabei die an den Lampen LA1 und LA2 anliegende und sich zeitlich verändernde Lampenspannung U_{arc1} bzw. U_{arc2}. Zwar wird beiden Lampen nach wie vor die gleiche Wechselspannung U_{ac1} bzw. U_{ac2} zugeführt, da sie nun allerdings gleichstrommäßig entkoppelt sind, können sie eine unterschiedliche Gleichspannungskomponente U_{dc1} bzw. U_{dc2} annehmen. Als Folge davon kann jede Lampe exakt die Spannung annehmen, die sie für den vorgegebenen Helligkeitswert bzw. Lampenstrom ausbilden müßte. Dadurch ist die Möglichkeit gegeben, beide Lampen durch einen einzigen Wechselrichter anzusteuern und sie dennoch beide bei der gewünschten Helligkeit zu betreiben.

Da darüber hinaus die Gefahr des zufälligen Verlöschens einer der beiden Lampen LA1 bzw. LA2 nicht mehr gegeben ist, ist es nicht mehr notwendig. wie bei der in Figur 4 dargestellten Schaltungsanordnung für jede Lampe eine eigene Erfassungsschaltung vorzusehen. Statt dessen kann - wie in Figur 1 dargestellt - lediglich eine einzige Erfassungsschaltung 2, beispielsweise in Form eines Tiefpasses, verwendet werden, welche die über einen am Fußpunkt der Halbbrückenschaltung angeordneten Meßwiderstand R_{SENS} abfallende Spannung erfaßt und dementsprechend einen Istwert V_{IST} erzeugt. Dieser Istwert entspricht nun der Summe der Wirkleistungen beider Gasentladungslampen LA1 und LA2. Der von der Erfassungsschaltung 2 erzeugte Istwert V_{IST} wird der Steuerschaltung 1 zugeführt, welche nach einem Vergleich des Istwerts Vᵢₛₜ mit einem der gewünschten Helligkeit entsprechenden Sollwert V_{SOLL} die beiden Schalter S1 und S2 des Wechselrichters ansteuert.

Ein weiterer Vorteil der erfindungsgemäßen Schaltungsanordnung besteht auch darin, daß diese ohne Schwierigkeiten auf mehr als zwei Lampen erweitert werden kann. Dies ist in Figur 3 dargestellt, welche die Erweiterung des Systems auf drei Gasentladungslampen LA1, LA2 und LA3 darstellt. Die Erweiterung besteht lediglich darin, daß nunmehr mehrere Symmetriertransformatoren L_{bal12} und L_{bal23} verwendet werden, welche jeweils die Ströme von zwei Lampen LA1 und LA2 bzw. LA2 und LA3 symmetrieren. Wiederum sind die ausgangsseitigen Anschlüsse der Symmetriertransformatoren L_{bal12} und L_{bal23} über die zuvor beschriebene Serienschaltung aus einem Widerstand R_{bal12} bzw. R_{bal23} und einer Kapazität C_{bal12} bzw. C_{bal23} miteinander verbunden um eine Entkopplung der Gleichstromkomponenten zu bewirken. Eine Erweiterung des Systems auf n Gasentladungslampen besteht dann lediglich darin, daß (n-1) Symmetriertransformatoren verwendet werden, welche jeweils die Ströme von zwei Lampen symmetrieren.

Insbesondere bei der Erweiterung auf mehr als zwei Gasentladungslampen zeigt sich der Vorteil der erfindungsgemäßen Schaltungsanordnung, da nach wie vor die Verwendung einer einzigen Erfassungsschaltung 2 ausreichend ist, wodurch eine deutliche Vereinfachung der Schaltung erzielt wird.

## Patentansprüche

1. Schaltungsanordnung zum Betreiben von n Gasentladungslampen (LA1, LA2, LA3), wobei n eine ganze Zahl größer 1 ist, mit einem einzigen mit Gleichspannung (V_{BUS}) gespeisten Wechselrichter (S1, S2) zum Erzeugen einer in ihrer Frequenz veränderbaren Wechselspannung (U_{ac}), welche einem an dem Ausgang des Wechselrichters (S1, S2) angeordneten Lastkreis zugeführt wird, wobei der Lastkreis folgendes aufweist:
einen aus einer Induktivität (Lₐ) und einer Kapazität (Cᵣ) bestehenden Serienresonanzkreis, sowie
n an den gemeinsamen Knotenpunkt zwischen der Induktivität (Lₐ) und der Kapazität (Cᵣ) angeschlossene Gasentladungslampen (LA1, LA2, LA3), die zueinander parallel geschaltet sind,
**dadurch gekennzeichnet,**
**dass** der Lastkreis ferner für jede Gasentladungslampe (LA1, LA2, LA3) eine Gleichstrom-Versorgungsleitung aufweist, über die jeder Gasentladungslampe (LA1, LA2, LA3) ein Gleichstrom zugeführt wird, und
**dass** die Schaltungsanordnung eine Erfassungsschaltung aufweist, welche die Summe der Wirkleistungen der in dem Lastkreis angeordneten Gasentladungslampen (LA1, LA2, LA3) erfasst und einen entsprechenden Istwert (V_{IST}) erzeugt,
sowie eine Steuerschaltung, welche den Wechselrichter auf Grundlage eines Vergleichs zwischen einem Sollwert (V_{SOLL}) und dem durch die Erfassungsschaltung erzeugten Istwert (V_{IST}) ansteuert.

2. Schaltungsanordnung nach Anspruch 1,
**dadurch gekennzeichnet,**
**dass** die Schaltungsanordnung (n-1) Symmetriertransformatoren (L_{bal}, L_{bal12}, L_{bal23}) zur Symmetrierung der Ströme von jeweils zwei Gasentladungslampen (LA1, LA2, LA3) aufweist.

3. Schaltungsanordnung nach Anspruch 1 oder 2,
**dadurch gekennzeichnet,**
**dass** jede der Gleichstrom-Versorgungsleitungen jeweils zwischen dem ausgangsseitigen Anschluss der entsprechenden Wicklung des Symmetriertransformators (L_{bal}, L_{bal12}, L_{bal23}) und der entsprechenden Gasentladungslampe (LA1, LA2, LA3) angeschlossen ist.

4. Schaltungsanordnung nach einem der Ansprüche 1 bis 3,
**dadurch gekennzeichnet,**
**dass** die Gleichstrom-Versorgungsleitungen jeweils einen in Serie geschalteten Widerstand (R_{dc1}, R_{dc2}, R_{dc3}) aufweisen und dass an ihrem eingangsseitigen Anschluß eine gemeinsame Versorgungsspannung (U_{dc}) anliegt,
wobei die Widerstandswerte dieser Widerstände (R_{dc1}, R_{dc2}, R_{dc3}) gleich sind.

5. Schaltungsanordnung nach einem der Ansprüche 1 bis 4,
**dadurch gekennzeichnet,**
**dass** die gemeinsame Versorgungsspannung (U_{dc}) durch eine an den Ausgang des Wechselrichters angeschlossene Diode (D1) gebildet wird.

6. Schaltungsanordnung nach einem der Ansprüche 1 bis 5,
**dadurch gekennzeichnet,**
**dass** zwischen der Diode (D1) und den Gleichstrom-Versorgungsleitungen ein Tiefpaßfilter (C_{dc}) angeordnet ist.

7. Schaltungsanordnung nach einem der Ansprüche 1 bis 6,
**dadurch gekennzeichnet,**
**dass** die Ausgangsanschlüsse der Wicklungen eines Symmetriertransformators (L_{bal}, L_{bal12}, L_{bal23}) jeweils durch eine Serienschaltung aus einem Kondensator (C_{bal}, C_{bal12}, C_{bal23}) und einem Widerstand (R_{bal}, R_{bal12}, R_{bal23}) miteinander verbunden sind.

8. Schaltungsanordnung nach einem der Ansprüche 1 bis 7,
**dadurch gekennzeichnet,**
**dass** der Wechselrichter durch zwei in einer Halbbrückenanordnung angeordnete Schalter (S1, S2) gebildet wird.

9. Schaltungsanordnung nach einem der Ansprüche 1 bis 8,
**dadurch gekennzeichnet,**
**dass** die Erfassungsschaltung die über einen am Fußpunkt der Halbbrücke angeordneten Widerstand (R_{SENS}) abfallende Spannung erfaßt.

## Claims

1. Circuitry arrangement for the operation of n gas discharge lamps (LA1, LA2, LA3), n being a whole number greater than 1, with a single inverter (S1, S2), fed with d.c. voltage (V_{BUS}), for the generation of an a.c. voltage (U_{ac}) alterable in its frequency, which is delivered to a load circuit arranged at the output of the inverter (S1, S2), the load circuit having the following:
a series resonant circuit of an inductance (Lₐ) and a capacitance (Cᵣ), and
n gas discharge lamps (LA1, LA2, LA3) connected to the common node point between the inductance (Lₐ) and the capacitance (Cᵣ), which lamps are connected in parallel to one another,
**characterized in that**,
the load circuit further has for each gas discharge lamp (LA1, LA2, LA3) a d.c. current supply line via which there is delivered to each gas discharge lamp (LA1, LA2, LA3) a d.c. current, and
**in that** the circuitry arrangement has a detection circuit which detects the sum of the effective powers of the gas discharge lamps (LA1, LA2, LA3) arranged in the load circuit and generates a corresponding actual value (V_{IST}),
and a control circuit which controls the inverter on the basis of a comparison between a desired value (V_{SOLL}) and the actual value (V_{IST}) generated by means of the detection circuit.

2. Circuitry arrangement according to claim 1,
**characterized in that**,
the circuitry arrangement has (n-1) balancing transformers (L_{bal}, L_{bal12}, L_{bal23}) for the balancing of the current in each case of two gas discharge lamps (LA1, LA2, LA3),

3. Circuitry arrangement according to claim 1 or 2,
**characterized in that**,
each of the d.c. supply lines is in each case connected between the output side terminal of the corresponding winding of the balancing transformer (L_{bal}, L_{bal12}, L_{bal23}) and the corresponding gas discharge lamp (LA1, LA2, LA3)

4. Circuitry arrangement according to any of claims 1 to 3,
**characterized in that**,
the d.c. supply lines have each a resistance (R_{dc1}, R_{dc2}, R_{dc3}) connected in series and **in that** at their input side terminal there is applied a common supply voltage (U_{dc}), the resistance values of these resistances (R_{dc1}, R_{dc2}, R_{dc3}) being the same.

5. Circuitry arrangement according to any of claims 1 to 4,
**characterized in that**,
the common supply voltage (U_{dc}) is formed by means of a diode (D1) connected to the output of the inverter.

6. Circuitry arrangement according to any of claims 1 to 5,
**characterized in that**,
a low pass filter (C_{dc}) is arranged between the diode (D1) and the d.c. current lines.

7. Circuitry arrangement according to any of claims 1 to 6,
**characterized in that**,
the output terminals of the windings of a balancing transformer (L_{bal}, L_{bal12}, L_{bal23}) are connected with one another in each case by means of a series circuit of a capacitor (C_{bal}, C_{bal12,} C_{bal23}) and a resistance (R_{bal}, R_{bal12}, R_{bal23}).

8. Circuitry arrangement according to any of claims 1 to 7,
**characterized in that**,
the inverter is formed by means of two switches (S1, S2) arranged in a half-bridge arrangement.

9. Circuitry arrangement according to any of claims 1 to 8,
**characterized in that**,
the detection circuit detects the voltage dropped via a resistance (R_{SENS}) arranged at the base point of the half-bridge.

## Revendications

1. Circuit destiné à faire fonctionner n lampes à décharge gazeuse (LA1, LA2, LA3), n étant un nombre entier supérieur à 1, avec un unique onduleur (S1, S2) alimenté avec une tension continue (V_{BUS}) pour générer une tension alternative (U_{ac}) de fréquence variable qui est appliquée à un circuit de charge situé en sortie de l'onduleur (S1, S2), le circuit de charge comportant les éléments suivants :
un circuit de résonance série constitué d'une inductance (Lₐ) et d'un condensateur (Cᵣ), ainsi que
n lampes à décharge gazeuse (LA1, LA2, LA3), raccordées au point nodal commun à l'inductance (Lₐ) et au condensateur (Cᵣ) et montées en parallèle,
**caractérisé en ce que**
le circuit de charge comporte en outre, pour chaque lampe à décharge gazeuse (LA1, LA2, LA3), un conducteur d' alimentation en courant continu permettant d'amener un courant continu à chaque lampe à décharge gazeuse (LA1, LA2, LA3), et **en ce que**
le circuit comporte un circuit de détection, qui détecte la somme des puissances actives des lampes à décharge gazeuse (LA1, LA2, LA3) placées dans le circuit de charge et génère une valeur réelle (V_{IST}) correspondante,
ainsi qu'un circuit de commande, qui commande l'onduleur en se fondant sur la comparaison entre une valeur de consigne (V_{SOLL}) et la valeur réelle (V_{IST}) générée par le circuit de détection.

2. Circuit selon la revendication 1, **caractérisé en ce que** le circuit comporte (n-1) transformateurs de compensation, destinés à compenser les courants de deux lampes à décharge gazeuse associées(LA1, LA2, LA3).

3. Circuit selon la revendication 1 ou 2, **caractérisé en ce que** chacun des conducteurs d'alimentation en courant continu est raccordé entre la borne de sortie de l'enroulement correspondant du transformateur de compensation (L_{bal}, L_{bal12}, L_{bal23}) et la lampe à décharge gazeuse correspondante (LA1, LA2, LA3).

4. Circuit selon l'une des revendications 1 à 3, **caractérisé en ce que** les conducteurs d'alimentation en courant continu comportent chacun une résistance (R_{dc1}, R_{dc2}, R_{dc3}) montée en série et **en ce qu'**une tension d'alimentation commune (U_{dc}) est appliquée à leurs bornes d'entrée, les valeurs de résistance de ces résistances (R_{dc1}, R_{dc2}, R_{dc3}) étant identiques.

5. Circuit selon l'une des revendications 1 à 4, **caractérisé en ce que** la tension d'alimentation commune (U_{dc}) est formée par une diode (D1) raccordée à la sortie de l'onduleur.

6. Circuit selon l'une des revendications 1 à 5, **caractérisé en ce qu'**un filtre passe-bas (C_{dc}) est disposé entre la diode (D1) et les conducteurs d'alimentation en courant continu.

7. Circuit selon l'une des revendications 1 à 6, **caractérisé en ce que** les bornes de sortie des enroulements d'un transformateur de compensation (L_{bal}, L_{bal12}, L_{bal23}) sont reliées entre elles par un circuit série constitué d'un condensateur (C_{bal}, C_{bal12}, C_{bal23}) et une résistance (R_{bal}, R_{bal12}, R_{bal23}).

8. Circuit selon l'une des revendications 1 à 7, **caractérisé en ce que** l'onduleur est formé par deux interrupteurs (S1, S2) montés dans un agencement en demi-pont.

9. Circuit selon l'une des revendications 1 à 8, **caractérisé en ce que** le circuit de détection détecte la tension aux bornes d'une résistance (R_{SENS}) placée à la base du demi-pont.
